# DEMANDE DE BREVET EUROPEEN

(11) **EP 1 067 250 A1**
(43) Date de publication de la demande: **10.01.2001**
(21) Numéro de dépôt: 99202192.3
(22) Date de dépôt: 05.07.1999
(51) Int. Cl.: E04C 3/06, E04C 3/29

(54) **Structure de poutre et procédé de réalisation de telles structures**

(71) Demandeur: Recherche et Développement GROUPE COCKERILL SAMBRE, 4000 Liège (BE)
(72) Inventeur: Kergen, Richard, 4347 Fexhe-le-haut-Clocher (BE); Magain, Pascal, 6470 Montbliard (BE)
(74) Mandataire: Van Malderen, Michel

(57) **Abrégé**

Structure de poutre comprenant au moins deux éléments constitutifs, caractérisée en ce qu'elle est composée d'un premier élément (1) constitutif réalisé en un premier métal en feuille ou en tôle et en ce que le second élément (2) constitutif est réalisé dans un second métal en feuille ou en tôle présentant un rapport limite d'élasticité/charge de rupture inférieur à 0,9.

## Description

### Objet de l'invention

La présente invention se rapporte à une structure de poutre composite.

La présente invention se rapporte également à un procédé de réalisation d'une telle structure de poutre.

### Arrière-plan technologique

On connaît bien entendu un grand nombre de variétés de sections de poutres destinées à diverses applications. Les sections les plus efficaces sont celles qui présentent un maximum de métal dans les zones les plus éloignées de la fibre neutre. Plus particulièrement, la poutre classique en "I", qui comprend deux semelles reliées par une âme, est un bon compromis, car c'est la matière située au niveau des semelles qui permettra de déterminer le moment d'inertie. En régime élastique, les contraintes et déformations varient linéairement dans la section : elles sont nulles à la fibre neutre et augmentent pour devenir maximales à l'endroit le plus éloigné de la fibre neutre. L'âme qui solidarise les deux semelles est donc le siège des contraintes de flexion liées au moment local, des contraintes de cisaillement liées à l'effort tranchant local, et des contraintes de compression déterminées par la mise en charge locale.

Depuis quelque temps, on cherche à réaliser des structures de poutre plus légères en réduisant la matière utile. En particulier, on a proposé d'utiliser des nuances d'aciers au carbone présentant des caractéristiques de haute résistance mécanique souvent associées à une capacité de mise en forme par déformation limitée. Les aciers ainsi produits par des procédés sidérurgiques de masse connus en soi ont des prix de revient voisins des prix des aciers au carbone classiques et permettent la réalisation de structures allégées présentant ainsi aussi un intérêt économique accru. Néanmoins, par le fait de leur faible capacité de mise en forme et leur soudabilité parfois médiocre, ces aciers posent certains problèmes spécifiques lors de l'assemblage par exemple. En particulier, les procédés classiques de production / réalisation de structures de poutre ne sont en général adaptés qu'à la réalisation d'une poutre présentant une section constante, ce qui bien entendu ne permet pas d'optimiser le poids de ladite structure de poutre.

### Buts de l'invention

La présente invention vise à proposer une structure de poutre qui permet de réduire le poids de celle-ci tout en permettant l'utilisation de tôles d'acier à hautes caractéristiques mécaniques.

La présente invention vise également à permettre la réalisation, et ceci de manière productive, de structures de poutre présentant une section variable.

La présente invention se rapporte également au procédé de réalisation d'un structure de poutre telle que décrite ci-dessus, et ceci de manière particulièrement productive.

### Principaux éléments caractéristiques de l'invention

La présente invention concerne une nouvelle structure de poutre comprenant au moins deux éléments constitutifs, caractérisée en ce qu'elle est composée d'un premier élément constitutif réalisé en un premier métal en feuille ou en tôle et en ce que le second élément constitutif est réalisé dans un second métal en feuille ou en tôle présentant un rapport limite d'élasticité / charge de rupture inférieur à 0,9.

La structure de poutre comprend au moins deux semelles dont l'une est réalisée dans le premier métal, essentiellement parallèles et assemblées à au moins un élément de manière essentiellement perpendiculaire réalisés dans le second métal en vue de réaliser une âme.

Les âmes peuvent présenter une ondulation, et en particulier une succession de crevés ou ouvertures dans le sens longitudinal de la structure de poutre.

Avantageusement, au moins une semelle est réalisée dans un matériau métallique présentant une limite d'élasticité élevée et l' (ou les) âme (s) est (sont) réalisée(s) dans un second métal présentant une limite d'élasticité inférieure à celle du premier métal.

De préférence, au moins une semelle est réalisée dans un acier ayant une limite d'élasticité supérieure à 400 Mpa ou en aluminium avec une limite d'élasticité supérieure à 200 Mpa.

Selon l'invention, les deux semelles sont réalisées dans le même métal, avec éventuellement des épaisseurs différentes, ou dans des métaux différents, une première semelle étant réalisée dans un métal présentant un rapport limite d'élasticité / charge de rupture qui est inférieur ou supérieur à celui du métal réalisant l'autre semelle.

Selon une forme particulièrement avantageuse de l'invention, la structure de poutre comprend au moins deux semelles essentiellement parallèles et reliées entre elles par au moins deux âmes également essentiellement parallèles où les semelles et les âmes sont réalisées dans des matériaux métalliques distincts par leur nature, leurs propriétés mécaniques ou leur épaisseur.

L'invention se rapporte également à un procédé d'assemblage d'éléments constitutifs d'une structure de poutre, telle que décrite ci-dessus, caractérisé en ce que l'on effectue l'assemblage d'au moins deux éléments constitutifs en vue de former une section de jonction par un procédé d'assemblage par fusion tel que la soudure par points.

De manière alternative, l'assemblage d'au moins deux éléments constitutifs en vue de former une section de jonction est réalisé par un procédé d'assemblage par rivets, par sertissage simple, par clinchage.

De manière particulièrement avantageuse, l'assemblage d'au moins deux éléments constitutifs en vue de former une section de jonction est réalisé par un procédé d'assemblage par sertissage par ourlet.

Dans ce cas précis, le rapport du rayon à la somme des épaisseurs des différents éléments constitutifs le long de la section de jonction est compris, de préférence, entre 2 et 10. De la même manière, le rapport de la différence entre le rayon et l'épaisseur de l'élément le plus extérieur avec l'épaisseur de l'élément le plus intérieur est, de préférence, supérieur à 2 et le rapport d'épaisseur des deux éléments est, de préférence, inférieur à 4.

Le procédé d'assemblage présenté par l'invention permet d'obtenir une structure de poutre présentant une section non constante et variant selon la hauteur et/ou la largeur.

De préférence, les opérations d'assemblage mécanique (rivetage, sertissage, clinchage, sertissage par ourlet) sont réalisées à l'aide d'une presse.

Avantageusement, l'assemblage par sertissage par ourlet est réalisé dans un même cycle de presse.

### Brève description des figures

La figure 1 représente une vue en coupe d'une section typique d'une structure de poutre selon la présente invention.

La figure 2 représente un exemple d'exécution d'une âme particulière utilisée pour une structure de poutre selon la présente invention, et en particulier telle que représentée à la figure 1.

La figure 3 représente un autre exemple d'exécution d'une âme qui peut être utilisée pour une structure de poutre, et en particulier telle que représentée à la figure 1.

La figure 4 représente l'assemblage réalisé par ourlet de différentes pièces en vue de réaliser une structure de poutre telle que représentée à la figure 1.

La figure 5 représente l'ensemble de l'outillage destiné à réaliser un assemblage par ourlet à la presse comme représenté à la figure 4.

La figure 6 représente une vue en coupe d'un élément de poutre à section variable selon la ligne A-A' et selon la ligne B-B'.

La figure 7 représente un schéma de principe d'un outil fonctionnant par presse en vue de permettre la réalisation d'une structure de poutre selon la présente invention, et en particulier telle que représentée à la figure 1.

### Description détaillée de diverses formes d'exécution de la présente invention

La solution proposée repose sur l'utilisation d'au moins deux matériaux métalliques, en feuille ou en tôle, distincts par leur nature, leurs propriétés mécaniques ou encore leur épaisseur en vue de réaliser une structure plus élaborée. Plus précisément, la présente invention propose d'utiliser des aciers à hautes caractéristiques mécaniques en combinaison avec des aciers plus ductiles pour réaliser une structure de poutre de poids optimisé et pouvant éventuellement présenter une section évolutive selon certains modes de réalisation. Il s'agit donc d'une structure composite réalisée à partir d'au moins deux matériaux métalliques distincts par la nature, les propriétés mécaniques ou par l'épaisseur.

Dans une poutre, le niveau de contrainte maximal est atteint au niveau des semelles. Le matériau choisi pour réaliser ces semelles doit donc présenter une limite d'élasticité aussi élevée que possible. C'est essentiellement la section de la semelle qui détermine le moment d'inertie : on doit donc pouvoir ajuster largeur et épaisseur pour optimiser résistance et encombrement. Les semelles peuvent éventuellement être réalisées en deux matériaux métalliques distincts au moins par la nature, les propriétés mécaniques ou l'épaisseur, par exemple pour optimiser le poids de la poutre en fonction des sollicitations ou des contraintes d'encombrement.

L'âme qui relie les semelles est soumise à la flexion mais surtout est le siège de contraintes de cisaillement et peut être localement sollicitée en compression. Pour optimiser le poids, on doit pouvoir utiliser une épaisseur de métal minimale. Ceci peut être réalisé en donnant aux âmes une géométrie améliorant leur résistance au flambement. Ceci implique que le métal utilisé pour les âmes doit présenter une ductilité meilleure que le métal utilisé pour les semelles, c'est-à-dire un rapport limite d'élasticité / charge de rupture inférieur, et certainement inférieur à 0,9.

Une section typique correspondant à l'invention est représentée à la figure 1.

Les semelles 1 et 1' sont réalisées dans un métal en feuille ou en tôle présentant une limite d'élasticité très élevée, un acier faiblement allié au carbone, par exemple. La limite d'élasticité est choisie aussi élevée que possible. Pour l'acier, elle va être située dans une fourchette de 400 à 1500 MPa, pour l'aluminium entre 200 et 800 MPa : le métal peut alors présenter une capacité de mise en forme très limitée.

Les âmes 2 et 2' sont réalisées dans un métal en feuille ou en tôle présentant une ductilité meilleure que le métal des semelles, donc d'un niveau de rapport limite d'élasticité sur charge de rupture sensiblement inférieur, et en tous cas inférieur à 0,9. Les âmes 2 et 2' ne sont pas nécessairement planes mais présentent par exemple une ondulation 3. Un exemple typique de réalisation des âmes est représenté à la figure 2. L'objectif de cette ondulation est de renforcer la résistance au flambement des âmes : on peut ainsi réduire sensiblement leur épaisseur.

Pour réaliser cette forme, il est nécessaire d'employer un métal présentant un certain niveau de ductilité (rapport limite élastique / charge de rupture).

La forme présentée ici n'est donnée qu'à titre d'exemple : le principe est de profiter de la capacité de déformation du métal des âmes pour leur donner une géométrie améliorant leur résistance au flambement par compression : un autre exemple de réalisation des âmes est présenté à la figure 3. Ici, le renforcement est obtenu par des crevés 5 avec bord tombé 6 réalisés dans la paroi verticale de l'âme.

Les semelles et les âmes sont solidarisées au niveau des zones de jonction 4 par un procédé de soudure ou d'assemblage mécanique. Pour les procédés de soudure, on peut envisager par exemple la soudure par points, la soudure à la molette, la soudure laser, la soudure par diffusion, le brasage. Pour améliorer la productivité et pour rencontrer les problèmes de soudabilité posés par certains aciers à haute limite d'élasticité, on doit envisager de préférence des procédés d'assemblage mécanique comme l'assemblage par rivets, l'assemblage sans rivet par déformation locale connu sous le nom de clinchage, le sertissage.

Une variante particulièrement intéressante de procédé d'assemblage est l'assemblage par ourlet. Ce type d'assemblage appliqué par exemple pour les boîtes de conserve peut être réalisé à la presse ou par des outils tournants de type molette. Un exemple typique de ce type d'assemblage appliqué à la présente invention est représenté à la figure 4. Un ourlet 7 est réalisé au niveau de chaque zone de jonction semelle 1 / âme 2. L'intérêt de ce type d'assemblage est double : de par sa géométrie, il contribue à renforcer la structure et il peut être réalisé à l'aide de procédés très productifs comme une presse d'emboutissage ou une machine de profilage.

La figure 5 représente un exemple d'outillage permettant de réaliser cet assemblage par ourlet à la presse. Les semelles 1 et les âmes 2 sont préparées en vue de la formation de l'ourlet comme indiqué en 9 : elles reçoivent une préforme qui amorce l'ourlet. Les pièces sont alors placées dans l'outillage qui est composé des éléments mobiles 10, 10' et 11, 11'. Ces éléments sont donc d'abord écartés, horizontalement pour 11 et 11', verticalement pour 10 et 10'. Les pièces 1 et 1' sont déposées sur 11 et 11' respectivement et maintenues par des moyens non représentés, un système magnétique par exemple. De même, les âmes 2 et 2' sont déposées sur les éléments mobiles 10 et 10' qui épousent la forme de l'ondulation 3. Les éléments 10 et 10' sont alors amenés dans la position indiquée à la figure 5, puis les éléments 11 et 11' : les outils 8, 8', 8" et 8''' se trouvent alors dans la situation indiquée pour l'outil 8. Les outils 8 sont alors déplacés simultanément ou successivement pour former l'ourlet et se trouver dans la position indiquée par 8', 8" et 8'''. Ce type d'outillage peut être monté sur une presse, les éléments 11 étant mis en mouvement par un système à cames générant un mouvement horizontal lors de la fermeture de la presse, les éléments 10, 8 et 8' étant mis en action par le coulisseau supérieur de la presse : 10 est monté sur ressort et sa course est limitée par une butée non représentée, 8 et 8' sont directement fixés au coulisseau de la presse. L'élément 10' repose sur la table de la presse et est donc fixe, les outils 8" et 8''' étant mis en action par un coulisseau inférieur de la presse. Ce type de mode d'assemblage par outil de presse permet de réaliser des formes dont la section n'est pas constante : la distance entre les semelles 1 et 1' et entre les âmes 2 et 2' varie.

La figure 6 représente une vue d'un élément de poutre à section variable : la section A-A' est plus large et plus haute que la section B-B'.

Pour les profils de section constante, ce type d'assemblage par ourlet peut également être réalisé par outils à molette selon des procédés connus par ailleurs. Le système peut alors être intégré dans une ligne de profilage.

La figure 7 représente le schéma de principe d'un tel assemblage par galets. Deux galets 13 et 13' d'axes b-b' verticaux maintiennent les semelles latéralement, l'ourlet étant réalisé par deux galets 12, 12' d'axes a-a' horizontaux. Selon la difficulté de réalisation de l'ourlet, plusieurs trains de galets comme décrits à la figure 7 peuvent être utilisés pour réaliser l'ourlet de façon progressive.

## Revendications

1. Structure de poutre comprenant au moins deux éléments constitutifs, caractérisée en ce qu'elle est composée d'un premier élément constitutif réalisé en un premier métal en feuille ou en tôle et en ce que le second élément constitutif est réalisé dans un second métal en feuille ou en tôle présentant un rapport limite d'élasticité / charge de rupture inférieur à 0,9.

2. Structure de poutre selon la revendication 1, caractérisée en ce qu'elle comprend au moins deux semelles dont l'une est réalisée dans le premier métal, essentiellement parallèles et assemblées à au moins un élément de manière essentiellement perpendiculaire réalisés dans le second métal en vue de réaliser une âme.

3. Structure de poutre selon la revendication 2, caractérisée en ce que l' (ou les) âme(s) présente(nt) une ondulation dans le sens longitudinal de la structure de poutre.

4. Structure de poutre selon la revendication 2 ou 3, caractérisée en ce que l' (ou les) âme(s) présente(nt) une succession de crevés ou ouvertures dans le sens longitudinal de la structure de la poutre.

5. Structure de poutre selon l'une quelconque des revendications précédentes 2 à 4, caractérisée en ce qu'au moins une semelle est réalisée dans un matériau métallique présentant une limite d'élasticité élevée et en ce quel' (ou les) âme(s) est (sont) réalisée(s) dans un second métal présentant une limite d'élasticité inférieure à celle du premier métal.

6. Structure de poutre selon la revendication 5, caractérisée en ce qu'au moins une semelle est réalisée en acier et présente une limite d'élasticité supérieure à 400 MPa.

7. Structure de poutre selon la revendication 5, caractérisée en ce qu'au moins une semelle est réalisée en aluminium dont la limite d'élasticité est supérieure à 200 MPa.

8. Structure de poutre selon l'une quelconque des revendications précédentes 2 à 7, caractérisée en ce que les deux semelles sont réalisées dans le même métal.

9. Structure de poutre selon l'une quelconque des revendications précédentes 2 à 7, caractérisée en ce que les deux semelles sont réalisées dans le même métal mais présentent des épaisseurs différentes.

10. Structure de poutre selon l'une quelconque des revendications 2 à 7, caractérisée en ce que les deux semelles sont réalisées dans des métaux différents, une première semelle étant réalisée dans un métal présentant un rapport limite d'élasticité / charge de rupture qui est inférieur ou supérieur à celui du métal réalisant l'autre semelle.

11. Structure de poutre comprenant au moins deux semelles essentiellement parallèles et reliées entre elles par au moins deux âmes également essentiellement parallèles.

12. Structure de poutre selon la revendication 11, caractérisée en ce que les semelles et les âmes sont réalisées dans des matériaux métalliques distincts par leur nature, leurs propriétés mécaniques ou leur épaisseur.

13. Structure de poutre selon la revendication 11 ou 12, caractérisée en ce que les âmes présentent une ondulation dans le sens longitudinal de la structure de poutre.

14. Structure de poutre selon la revendication 11 ou 12, caractérisée en ce que les âmes présentent une succession d'ouvertures ou crevés dans le sens longitudinal de la structure de poutre.

15. Structure de poutre selon l'une quelconque des revendications 11 à 14, caractérisée en ce qu'au moins une semelle est réalisée dans un matériau métallique présentant une limite d'élasticité élevée et en ce que les âmes sont réalisées dans un second métal présentant une limite d'élasticité inférieur à celle du premier métal.

16. Structure de poutre selon la revendication 15, caractérisée en ce qu'au moins une semelle est réalisée en acier et présente une limite d'élasticité supérieure à 400 MPa.

17. Structure de poutre selon la revendication 15, caractérisée en ce qu'au moins une semelle est réalisée en aluminium dont la limite d'élasticité est supérieure à 200 MPa.

18. Structure de poutre selon l'une quelconque des revendications précédentes 11 à 17, caractérisée en ce que les deux semelles sont réalisées dans le même métal.

19. Structure de poutre selon l'une quelconque des revendications précédentes 11 à 17, caractérisée en ce que les deux semelles sont réalisées dans le même métal mais présentent des épaisseurs différentes.

20. Structure de poutre selon l'une quelconque des revendications 11 à 17, caractérisée en ce que les deux semelles sont réalisées dans des métaux différents, une première semelle étant réalisée dans un métal présentant un rapport limite d'élasticité / charge de rupture qui est inférieur ou supérieur à celui du métal réalisant l'autre semelle.

21. Procédé d'assemblage d'éléments constitutifs d'une structure de poutre selon l'une quelconque des revendications précédentes, caractérisé en ce que l'on effectue l'assemblage d'au moins deux éléments constitutifs en vue de former une section de jonction par un procédé d'assemblage par fusion tel que la soudure par points.

22. Procédé d'assemblage d'au moins deux éléments constitutifs d'une structure de poutre selon l'une quelconque des revendications 1 à 20, caractérisé en ce que l'assemblage d'au moins deux éléments constitutifs en vue de former une section de jonction est réalisé par un procédé d'assemblage par rivets, par sertissage simple, par clinchage.

23. Procédé d'assemblage d'au moins deux éléments constitutifs en vue de réaliser une structure de poutre selon l'une quelconque des revendications 1 à 20, caractérisé en ce que l'assemblage d'au moins deux éléments constitutifs en vue de former une section de jonction est réalisé par un procédé d'assemblage par sertissage par ourlet.

24. Procédé d'assemblage selon la revendication 23, caractérisé en ce que le rapport du rayon à la somme des épaisseurs des différents éléments constitutifs le long de la section de jonction est compris entre 2 et 10.

25. Procédé d'assemblage selon la revendication 23, caractérisé en ce que le rapport de la différence entre le rayon et l'épaisseur de l'élément le plus extérieur avec l'épaisseur de l'élément le plus intérieur est supérieur à 2 et en ce que le rapport d'épaisseur des deux éléments est inférieur à 4.

26. Structure de poutre réalisée selon l'une quelconque des revendications 21 à 25, caractérisée en ce qu'elle présente une section qui n'est pas constante et qui varie selon la hauteur et/ou la largeur.

27. Procédé d'assemblage d'éléments constitutifs de poutre selon les revendications 22 ou 23, caractérisé en ce que l'assemblage est réalisé à l'aide d'une presse.

28. Procédé d'assemblage d'une structure de poutre selon la revendication 23, caractérisé en ce que l'assemblage par ourlet est réalisé dans un même cycle de presse.
